# EUROPÄISCHE PATENTSCHRIFT

(11) **EP 0 381 783 B1**
(45) Veröffentlichungstag und Bekanntmachung des Hinweises auf die Patenterteilung: **16.12.1992**
(21) Anmeldenummer: 89101899.6
(22) Anmeldetag: 03.02.1989
(51) Int. Cl.: A47L 1/06

(54) **Wischgerät**
Squeegee apparatus
Appareil de nettoyage

(43) Veröffentlichungstag der Anmeldung: 16.08.1990
(73) Patentinhaber: LEIFHEIT Aktiengesellschaft, D-56377 Nassau (DE)
(72) Erfinder: Ohm, Heinz Josef, D-6250 Limburg 9 (DE); Pätzold, Dieter, D-5408 Nassau (DE); Pakusa, Norbert, D-5400 Koblenz (DE)

(56) Entgegenhaltungen:
- BE-A- 882 598
- CA-A- 1 117 714
- CH-A- 295 345
- DE-A- 3 301 775

## Beschreibung

Die Erfindung bezieht sich auf ein Wischgerät gemäß dem Oberbegriff des Anspruchs 1.

Die CH - A - 29 53 45 offenbart ein Wischgerät mit einem zwischen einer mit einem Handgriff verbundenen Platte und einer über einen Betätigungsgriff verstellbaren Preßplatte angeordneten Schwamm, wobei die Preßblatte über ein Lager und der Betätigungsgriff über ein zweites Lager drehbar gelagert sind. Die Kopplung zwischen dem Betätigungsgriff und der Preßplatte erfolgt über eine Feder. Diese Feder bildet eine Schmutzecke, sie ist hinderlich und sie erfüllt zudem nicht mehr die ästhetischen Ansprüche, die an ein modernes Haushaltsgerät gestellt werden.

Ein weiteres Gerät dieser Art ist aus der BE - A - 88 25 98 bekannt, wobei die verstellbare Preßplatte über einen winklig angeformten Betätigungsgriff gegen die Kraft einer Feder verschwenkbar ist. über Zackenleisten wird dabei ein Schwamm durch die Kraft der Feder eingeklemmt. Zum Entfernen des Schwammes wird der Betätigungsgriff gegen einen Handgriff gedrückt. Nachteilig daran ist, daß der Betätigungsgriff vom Handgriff absteht und dadurch bei der Handhabung sehr hinderlich ist. Die Klemmung des Schwammes über die Zackenleiste führt zu einem hohen Verschleiß.

Aufgabe der Erfindung ist es, ein Wischgerät mit auswechselbarem Schwamm zu schaffen, das einfach zu fertigen ist, bei dem der Schwamm schonend und leicht auszutauschen ist, bei dem die Lebensdauer des Schwammes erhöht wird und das angenehm zu handhaben ist.

Diese Aufgabe wird mit den kennzeichnenden Merkmalen des Anspruchs 1 gelöst. Durch die Art des Hebelsystemes wird erreicht, daß der Betätigungsgriff in Arbeitsstellung formschlüssig am Handgriff anliegt. Er steht nicht vor. Die Klemmkraft wird durch das Doppelhebelsystem erhöht, wodurch der Schwamm sicher gehalten wird; durch das Vermeiden von Walkbewegungen wird dessen Lebensdauer erhöht.

Weitere Ausgestaltungen der Erfidung sind den Unteransprüchen zu entnehmen. So wird durch die Ausbildung des Lagers eine besonders einfache und kostengünstige Fertigung erreicht. Der Montagevorgang kann vollautomatisch durchgeführt werden.

Die Ausbildung des Schwammes ermöglicht eine dreiseitige Nutzung. Die Lebensdauer wird dadurch erheblich gesteigert. Dazu trägt weiter die besondere Art der Klemmung über ein Labyrinth bildende Querstege bei. Schließlich ist es nach dem Reinigen des Schwammes gleichgültig, in welcher Richtung dieser wiedereingesetzt wird. Das Herausnehmen zum Reinigen des Schwammes ist besonders einfach.

Ein Ausführungsbeispiel der Erfindung wird im folgenden anhand der Zeichnungen näher erläutert.

Es zeigen:
- Figur 1: einen Längsschnitt durch ein Wischgerät mit eingespanntem Schwamm,
- Figur 2: ein Längsschnitt durch das Wischgerät entsprechend Figur 1, aber mit geöffnetem Betätigungsgriff und herausgenommenem Schwamm,
- Figur 3: eine Ansicht auf die Preßplatte gemäß der Richtung III in Figur 2,
- Figur 4: ein Schnitt gemäß der Linie IV - IV in Figur 3,
- Figur 5: ein Schnitt gemäß der Linie V - V in Figur 3,
- Figur 6: ein Schnitt gemäß der Linie VI - VI in Figur 3,
- Figur 7: einen Schnitt gemäß der Linie VII - VII in Figur 2 und
- Figur 8: eine Ansicht gemäß der Richtung VIII in Figur 2 ohne Preßplatte, Schwamm und Betätigungsgriff.

Zwischen einer mit einem Handgriff 1 verbundenen Platte 2 und einer über einen Betätigungsgriff 3 verstellbaren Preßplatte 4 ist ein im Querschnitt dreieckiger Schwamm 5 eingeklemmt. Die Preßplatte 4 ist über ein Lager 6 an der Platte 2 drehbar gelagert. Die Preßplatte 4 wird über den Betätigungsgriff, der als zweiseitiger Hebel ausgebildet ist, verstellt. Der Betätigungsgriff 3 ist über ein zweites Lager 7 am Handgriff 1 drehbar gelagert. Das zweite Lager 7 wird durch zwei am Handgriff 1 angeformte Halter (8) mit Bohrungen 9, in die zwei Bolzen 10 des Betätigungsgriffes 3 einrasten, gebildet.

Der Arm 11 des Betätigungsgriffes 3 ist über beidseitige Bolzenansätze 12 in einer Zwangsführung 13 an der Preßplatte 4 geführt.

Der Handgriff 1 ist mit einer Mulde 14 zur formschlüssigen Aufnahme des Betätigungsgriffes 3 versehen. Zum leichteren Öffnen des Betätigungsgriffes 3 aus der verrasteten Stellung gemäß Figur 1 ist dieser an seinem Ende mit einem Griffabsatz 15 versehen.

Das Lager 6 ist durch an der Platte 2 paarweise, jeweils mit einem Zwischenraum 16 angeformte Schnappstege 17 und durch an der Preßplatte 4 jeweils zwischen zwei, in die Zwischenräume 16 eingreifende, angeformte Halter 18 mit Schnappbolzen 19 gebildet. Die Schnappstege 17 sind beidseitig mit einem Hinterschnitt 20 versehen.

Die Platte 2 und die Preßplatte 4 sind innenseitig zur Klemmung des Schwammes 5 mit gegeneinander versetzt angeordneten Querstege 21 versehen. Die Querstege 21 bilden ein Labyrinth 22 zur schonenden Halterung des Schwammes 5. Sowohl die Platte 2 als auch die Preßplatte 4 laufen in einer nach innen gerichteten Rundleiste 23 aus.

Die Platte 2 ist an ihrem anderen Ende mit einer Klemmrille 24 zur Aufnahme eines Wischgummis 25 versehen.

## Patentansprüche

1. Wischgerät mit einem Reinigungskörper (5), der zwischen einer an einem Handgriff (1) befestigten Platte (2) und einer über ein Lager (6) mit dieser verbundenen Preßplatte (4) angeordnet ist, sowie einem über ein zweites Lager (7) am Handgriff (1) die Preßplatte (4) verstellenden Betätigungsgriff, dadurch gekennzeichnet, daß die Preßplatte (4) zwischen der Platte (2) und dem zweiten Lager (7) des Betätigungsgriffes (3) gelagert ist, wobei der Betätigungsgriff (3) als zweiseitiger Hebel, mit dem einen Arm (11) die Preßplatte (4) kraftschlüssig beaufschlagend, mit dem anderen Arm in gespannten Zustand am Handgriff (1) anliegend, ausgebildet ist.

2. Wischgerät nach Anspruch 1, dadurch gekennzeichnet, daß die Preßplatte (4) mit einer Zwangsführung (13)für den Arm (11) versehen ist.

3. Wischgerät nach Anspruch 1 oder 2, dadurch gekennzeichnet, daß der Handgriff (1) mit einer Mulde (14) zur formschlüssigen Aufnahmne des Retätigungsgriffes (3) versehen ist.

4. Wischgerät nach einem der Ansprüche 1 bis 3, dadurch gekennzeichnet, daß das Lager (6) durch an der Platte (2) paarweise, jeweils mit einem Zwischenraum (16) angeformte Schnappstege (17) und durch an der Preßplatte (4) jeweils zwischen zwei, in die Zwischenräume (16) eingreifende, angeformte Halter (18) mit Schnappbolzen (19) gebildet ist.

5. Wischgerät nach einem der Ansprüche 1 bis 4, dadurch gekennzeichnet, daß die Platte (2) und die Preßplatte (4) innenseitig zur Klemmung eines Schwammes (5) mit gegeneinander versetzt angeordnete Querstege (21) versehen sind.

6. Wischgerät nach Anspruch 5, dadurch gekennzeichnet, daß der Schwamm (5) im Querschnitt als Dreieck ausgeführt ist.

## Claims

1. Squeegee apparatus having a cleaning element (5) which is disposed between a plate (2) fastened to a handle (1) and a compression plate (4) connected to the plate (2) by means of a bearing (6), and having an actuating lever which adjusts the compression plate (4) by means of a second bearing (7) on the handle (1), characterised in that the compression plate (4) is mounted between the plate (2) and the second bearing (7) of the actuating lever (3), the actuating lever (3), as a two-sided lever, being configured so as to have the one arm (11) acting in a non-positive manner upon the compression plate (4) and the other arm bearing, in the tensioned state, against the handle (1).

2. Squeegee apparatus according to Claim 1, characterised in that the compression plate (4) is provided with a forcing guide (13) for the arm (11).

3. Squeegee apparatus according to Claim 1 or 2, characterised in that the handle (1) is provided with a recess (14) for the positive-locking reception of the actuating lever (3).

4. Squeegee apparatus according to one of Claims 1 to 3, characterised in that the bearing (6) is formed by snap-in bars (17) formed onto the plate (2) in pairs, in each case with an interspace (16), and by holders (18) having snap-in pins (19), which holders are formed onto the compression plate (4), in each case between two [lacuna], engaging into the interspaces (16).

5. Squeegee apparatus according to one of Claims 1 to 4, characterised in that the plate (2) and the compression plate (4) are provided on the inner side, for the clamping of a sponge (5), with mutually offset transverse bars (21).

6. Squeegee apparatus according to Claim 5, characterised in that the sponge (5) is designed in cross-section as a triangle.

## Revendications

1. Appareil de nettoyage comprenant un corps de nettoyage (5) disposé entre une plaque (2) fixée à un manche (1) et une plaque presseuse (4) reliée à cette dernière par un palier (6), ainsi qu'une poignée de commande pouvant déplacer la plaque presseuse (4) par l'intermédiaire d'un second palier (7) sur le manche (1), caractérisé en ce que la plaque presseuse (4) est montée entre la plaque (2) et le second palier (7) de la poignée de commande (3), cette poignée de commande (3) étant constituée sous forme d'un levier à deux côtés, qui coopère par concordance de formes par un bras (11) avec la plaque presseuse (4) et qui s'applique par son autre bras à l'état sous tension contre le manche (1).

2. Appareil de nettoyage selon la revendication 1, caractérisé en ce que la plaque presseuse (4) est munie d'un dispositif de guidage forcé (13) pour le bras (11).

3. Appareil de nettoyage selon la revendication 1 ou 2, caractérisé en ce que le manche (2) est muni d'une gorge (14) pour y loger par concordance de formes la poignée de commande (3).

4. Appareil de nettoyage selon l'une quelconque des revendications 1 à 3, caractérisé en ce que le palier (6) est formé par des nervures d'encliquetage (17) constituées par paires sur la plaque (2) et formant respectivement des espaces intermédiaires (16), et par des consoles (18) à saillies d'encliquetage (19) de la plaque presseuse (4) pénétrant respectivement entre deux espaces intermédiaires (16).

5. Appareil de nettoyage selon l'une quelconque des revendications 1 à 4, caractérisé en ce que la plaque (2) et la plaque presseuse (4) sont munies sur leur côté interne et en vue du serrage de l'éponge (5) de nervures transversales (21) décalées les unes par rapport aux autres.

6. Appareil de nettoyage selon la revendication 1, caractérisé en ce que l'éponge (5) a en section transversale la forme d'un triangle.
